# FASCICULE DE BREVET EUROPEEN

(11) **EP 1 211 579 B1**
(45) Date de publication et mention de la délivrance du brevet: **15.04.2009**
(21) Numéro de dépôt: 00204242.2
(22) Date de dépôt: 29.11.2000
(51) Int. Cl.: G04F 8/00, G04C 3/14

(54) **Montre-chronographe électronique à affichage analogique**
Elektronische Chronographuhr mit analoger Anzeige
Electronic chronograph watch with analog display

(43) Date de publication de la demande: 05.06.2002
(73) Titulaire: ETA SA Manufacture Horlogère Suisse, 2540 Grenchen (CH)
(72) Inventeur: Wyssbrod, Baptist, 2502 Bienne (CH); Marquis, Roger, 2825 Courchapoix (CH); Claude, Stéphane, 2540 Grenchen (CH)
(74) Mandataire: Ravenel, Thierry Gérard Louis

(56) Documents cités:
- EP-A- 0 493 613
- EP-A- 0 502 292
- US-A- 4 537 514

## Description

La présente invention concerne une montre-chronographe électronique du type indiqué en préambule de la revendication 1.

Un problème bien connu pour ce type de montre réside dans le fait que les aiguilles supplémentaires, qui remplissent les fonctions du chronographe sont susceptibles de se décaler de la position zéro qu'elles doivent normalement indiquer lorsqu'elles sont au repos. Cette situation survient en général lors de la fabrication, avant que la pile soit mise en place ou, par la suite, lorsque la pile doit être remplacée ou simplement déposée.

Des solutions ont été proposées dans l'art antérieur pour remédier à ce problème, comme dans le brevet EP 0 493 613 qui décrit une montre électronique multifonctions, ayant notamment une fonction chronographe, à affichage analogique. Dans une variante, cette montre comporte trois aiguilles d'affichage respectivement des heures, des minutes et des secondes de l'heure courante. Le réglage de la position de repos de ces aiguilles s'effectue par une utilisation combinée d'une tige-couronne à plusieurs positions axiales et de boutons-poussoirs. La tige-couronne, qui comprend des contacts sur sa tige, fonctionne comme un interrupteur qui ouvre ou ferme des circuits grâce aux contacts lorsque la couronne est tirée dans ses différentes positions axiales. Dans la position axiale extrême, un des contacts établit une connexion électrique entre deux parties d'un circuit servant à effectuer la correction de la position des aiguilles. La montre se trouve alors dans le mode de réglage de la position de repos des aiguilles, et des pressions sur un premier bouton-poussoir permettent de régler la position d'une première de ces aiguilles, tandis que le réglage de la position des deux autres aiguilles s'effectue à l'aide de deux autres boutons-poussoirs.

Cette solution présente cependant certains inconvénients. En particulier, il est nécessaire d'équiper la montre d'autant de boutons-poussoirs qu'il y a d'aiguilles à régler.

Le brevet CH 685 467 tente de remédier à ces inconvénients en proposant une montre électronique multifonctions, ayant notamment une fonction chronographe, à affichage analogique dans laquelle la structure a été simplifiée à l'extrême. La montre décrite dans ce document ne comprend que deux aiguilles qui peuvent servir à la fois à l'indication de l'heure courante et à l'affichage de temps chronométrés selon le mode de fonctionnement choisi par l'utilisateur. Toutes les fonctions ou modes de la montre sont accessibles par la manipulation de deux boutons-poussoirs de commande, y compris la fonction de réglage de la position de repos des aiguilles lorsque celles-ci sont dans le mode d'affichage correspondant au chronographe. Cette structure est avantageuse compte tenu du nombre de pièces réduit qu'elle nécessite, toutefois elle complique l'utilisation de la montre, dans la mesure où seulement deux boutons permettent d'accéder à l'ensemble des fonctions. La commande des nombreuses fonctions donne donc lieu à de multiples combinaisons de pressions courtes, longues ou simultanées sur les boutons de commande. Par conséquent, faute d'une excellente mémoire, l'utilisateur d'une telle montre doit avoir recours à un mode d'emploi dès qu'il veut faire appel à une fonction différente de la remise à l'heure classique.

La présente invention a donc pour but de fournir une montre-chronographe électronique à affichage analogique permettant d'éviter les inconvénients mentionnés ci-dessus, notamment grâce à une construction simple, de faible épaisseur et peu coûteuse à la fabrication, qui permet également d'en simplifier l'utilisation.

A cet effet, l'invention concerne une montre du type indiqué plus haut caractérisée par le fait que les moyens pour accéder au mode de réglage sont agencés pour être mis en action indépendamment de la position de la tige-couronne.

Dans un mode de réalisation particulier, la montre comporte au moins trois aiguilles de chronographe susceptibles d'afficher des temps chronométrés sur des petits cadrans distincts, ces aiguilles de chronographe étant de préférence commandées par des moteurs distincts.

Dans un mode préféré, des moyens sont prévus pour qu'une pression simultanée des deux boutons-poussoirs provoque le passage en mode de réglage de la position de repos des aiguilles de chronographe. Ces moyens peuvent éventuellement être également conçus pour que ce passage en mode de réglage soit confirmé par une rotation simultanée de 360 degrés à vitesse accélérée des trois aiguilles.

On peut également prévoir que ces deux boutons-poussoirs sont suffisants pour effectuer toutes les opérations souhaitées, en utilisant des moyens tels qu'à un premier des boutons est associée la fonction de sélection de l'aiguille de chronographe dont la position est à régler, et au deuxième d'entre eux est associée la fonction de réglage de la position de l'aiguille de chronographe sélectionnée, par rotation à vitesse accélérée. On peut en outre faciliter l'utilisation d'une telle montre, en prévoyant que l'aiguille venant d'être sélectionnée effectue une rotation de 360 degrés à vitesse accélérée. Ainsi l'utilisateur sélectionne sans aucune difficulté l'aiguille de chronographe dont il veut régler la position.

L'invention concerne également un procédé de réglage comme défini dans la revendication 8. Dans ce procédé, le réglage de la position des aiguilles de chronographe peut se résumer en les étapes consistant à :
- exercer indépendamment de la position de la tige-couronne, une pression simultanément sur les deux boutons-poussoirs pour activer le mode de réglage de la position de repos desdites aiguilles de chronographe
- exercer au moins une pression sur un premier bouton-poussoir pour sélectionner l'aiguille de chronographe à régler
- exercer des pressions discrètes ou une pression continue sur le deuxième bouton-poussoir pour faire tourner l'aiguille choisie respectivement pas à pas ou à vitesse accélérée jusqu'à obtenir le réglage souhaité
- recommencer à partir de la deuxième étape pour régler la position de repos des autres aiguilles de chronographe si nécessaire
- attendre quelques secondes ou presser simultanément sur les deux boutons-poussoirs pour désactiver le mode de réglage de la position de repos des aiguilles de chronographe.

L'invention sera mieux comprise à l'aide de la description suivante d'un exemple d'exécution faite en référence aux dessins annexés dans lesquels :
- la figure 1 est une vue de face d'un mode de réalisation préféré d'une montre-bracelet selon l'invention,
- la figure 2 est un schéma simplifié du circuit électrique de la montre selon l'invention,
- la figure 3 est un diagramme présentant la démarche à suivre pour activer le mode d'ajustement des petits cadrans, c'est-à-dire de réglage de la position de repos des aiguilles de chronographe, selon un mode de réalisation préféré, et
- la figure 4 est un diagramme présentant la démarche à suivre, une fois le mode d'ajustement des petits cadrans activé, pour régler la position de repos des aiguilles de chronographe, selon un mode de réalisation préféré de l'invention.

La montre-chronographe 1, selon un mode de réalisation préféré comporte un cadran 2 servant à l'indication de l'heure courante grâce à deux aiguilles indicatrices des heures 3 et des minutes 4. Ce cadran 2 comporte en outre trois petits cadrans 5, 6 et 7, associés à trois petites aiguilles 8, 9 et 10 servant à afficher des temps chronométrés. Ces petits cadrans se situent proche de la périphérie du cadran 2, respectivement à deux heures, six heures et dix heures. Ils affichent respectivement les dixièmes de seconde chronométrés, les secondes chronométrées, et les minutes chronométrées.

La montre comporte en outre une tige-couronne 11 et deux boutons-poussoirs 12, 13. Dans un mode de réalisation préféré, la tige-couronne 11 permet, par un dispositif de mise à l'heure bien connu utilisant une chaussée glissante, de régler la position des aiguilles 3 et 4 indicatrices de l'heure courante. Les deux boutons-poussoirs 12 et 13 sont du type décrit dans le document EP1162521, publié le 12 décembre 2001. Ils permettent à l'utilisateur de la montre d'accéder à la totalité des fonctions du chronographe, par des moyens électroniques classiques non décrits, comprenant notamment un microcontrôleur 37, et commandant trois moteurs pas à pas entraînant chacun une des petites aiguilles 8, 9 et 10. A partir du fonctionnement courant, le bouton 12 remplit les fonctions de démarrage, arrêt et redémarrage du chronographe. Le bouton 13 remplit les fonctions de remise à zéro du temps chronométré ou de mesure des temps intermédiaires dans ce mode.

La figure 2 représente un schéma très simplifié du circuit électrique de la montre-chronographe que l'on vient de décrire, ce schéma ne représentant que les éléments et fonctions nécessaires à la compréhension de l'invention.

Un oscillateur à quartz vibrant par exemple à 32768 Hz et dont seul le résonateur 14 est représenté sur la figure 2 fournit la base de temps de la montre à un diviseur de fréquence 15. Celui-ci engendre sur une ligne 16 des impulsions d'horloge destinées à piloter les fonctions électroniques de la montre. Le diviseur 15 fournit également des impulsions de dixièmes de seconde sur une ligne 17 et des impulsions de secondes sur une ligne 18. Ces lignes sont connectées à une unité 19 de gestion des fonctions de chronométrage. Une ligne 20 transmet des impulsions à 0,05 Hertz, par exemple, à une unité motrice 21. Cette unité motrice est couplée mécaniquement à un rouage (non représenté) pour entraîner en permanence les aiguilles 3 et 4 pour l'indication de l'heure courante.

Il est à noter que, pour illustrer les différents rôles des aiguilles de la montre, on a représenté, à droite de la figure 2, plusieurs répliques du cadran 2 avec dessinées dans chacune d'elles, la ou les aiguilles qui sont entraînées par une unité motrice indépendante. Celles-ci sont respectivement indiquées par les références 21 à 24, chaque unité comprenant, comme connu en soi, un circuit d'attaque indiqué par "a" et un moteur pas à pas indiqué par "b".

Ainsi, outre l'unité motrice 21 qui entraîne les aiguilles 3 et 4 par l'intermédiaire du rouage, l'unité motrice 22 entraîne l'aiguille 8 des dixièmes de seconde, l'unité 23, l'aiguille 9 des secondes et l'unité 24, l'aiguille 10 des minutes.

Les unités motrices 22 à 24 sont associées à des compteurs respectifs 25 à 27 dont les états reflètent à chaque instant, les positions angulaires des aiguilles auxquelles ils correspondent. Chaque compteur est mis à zéro à l'initialisation de l'aiguille associée à soixante minutes et il compte chaque impulsion motrice transmise par l'unité 19 de gestion de chronométrage. Ainsi le compteur 25 peut compter jusqu'à dix (dixièmes de seconde), et les compteurs 26 et 27 jusqu'à soixante.

Une unité 28 de gestion des entrées assure la mise en forme et la répartition des signaux de commande fournis respectivement par des interrupteurs 29 et 30 associés respectivement aux poussoirs 12 et 13. Une commande effectuée par ces organes 29 et 30 revient, de façon connue en soi, à appliquer à l'unité de gestion 28 le potentiel de l'une des bornes (ici Vdd) d'une source d'alimentation (non représentée) telle qu'une pile incorporée dans la montre 1.

En fonction des actions sur les poussoirs 12 et 13, l'unité 28 de gestion des entrées élabore un signal de commande de démarrage/arrêt de chronométrage ou un signal de changement du mode de fonctionnement sur une ligne 31, et un signal de remise à zéro sur une ligne 32, les lignes 31 et 32 étant connectées à l'unité 19 de gestion du chronométrage.

Cette dernière produit respectivement sur des lignes 33 à 35 des impulsions de commande destinées aux compteurs 25 à 27. Ceux-ci peuvent également directement être positionnés par l'unité 28 de gestion des entrées à travers une ligne de commande 36.

Toutes les fonctions accomplies par la montre que l'on vient de décrire seront de préférence exécutées par un microcontrôleur que l'homme de métier saura programmer en conséquence à l'aide de la description qui vient d'être faite et de celle qui va maintenant suivre à propos du fonctionnement de la montre. Ce microcontrôleur est désigné globalement par la référence 37 sur la figure 2.

Pendant la marche en heure courante, la montre fait tourner les aiguilles 3 et 4 par l'unité motrice 21 commandée par les impulsions à 0,05 Hertz transitant sur la ligne 20.

Lorsque la montre est mise en fonction de chronométrage par une pression sur le poussoir 12, l'unité 19 de gestion du chronométrage applique les signaux de commande appropriés aux lignes 34 et 35 de sorte que par l'intermédiaire respectivement des compteurs 26 et 27 et des unités motrices 23 et 24, les aiguilles 9 et 10 affichent respectivement les secondes et les minutes chronométrées.

Pendant ce temps, un compteur interne de l'unité de gestion 19 non représenté reçoit des impulsions de dixièmes de seconde mais ne les envoie pas immédiatement au compteur 25. L'unité motrice 22 reste donc inactive et l'aiguille 8 immobile.

Une nouvelle pression sur le poussoir 12 arrête le chronométrage. Les aiguilles 9 et 10 s'arrêtent, tandis que l'unité motrice 22 est activée par l'unité 19 de gestion de chronométrage, via le compteur interne et le compteur 25, pour que l'aiguille 8 avance vers la position angulaire correspondant au nombre de dixièmes de seconde compté au moment de l'arrêt du chronométrage.

Lorsque pour la remise à zéro, le poussoir 13 est actionné, les aiguilles 8 à 10 se replacent à leur position de repos.

Une pression simultanée sur les boutons-poussoirs 12 et 13 active le mode d'ajustement des petits cadrans du chronographe, c'est-à-dire le mode de réglage de la position de repos des aiguilles 8, 9 et 10. Dans un mode de réalisation préféré, le mode d'ajustement des cadrans de chronographe ne peut être activé que lorsque le chronographe est arrêté et en position de repos, les compteurs 25 à 27 étant à zéro. Le passage dans ce mode est confirmé par la production d'impulsions de commande, par l'unité 28 de gestion des entrées, destinées aux compteurs 25 à 27, à travers la ligne 31 et l'unité de gestion des fonctions du chronométrage 19. Ces impulsions de commande vont entraîner l'activation des unités motrices respectivement 22 à 24, provoquant une rotation simultanée de 360 degrés respectivement des aiguilles 8 à 10, à vitesse accélérée. Les boutons 12 et 13 remplissent alors des fonctions différentes. En effet, une première pression sur le bouton 13 permet de sélectionner l'aiguille 8, ce qui est confirmé par la production de signaux de commande par l'unité 28 de gestion des entrées entraînant, via la ligne 31 et l'unité de gestion des fonctions du chronométrage 19, l'activation de l'unité motrice 22 et la rotation d'un tour complet à vitesse accélérée de ladite aiguille. Chaque pression ultérieure sur le bouton 13 a pour effet de sélectionner l'aiguille suivante, en activant l'unité motrice correspondante via l'unité 28 de gestion des entrées, la ligne 31 et l'unité de gestion des fonctions de chronométrage 19, en désactivant dans le même temps l'unité motrice correspondant à l'aiguille précédemment sélectionnée. Les impulsions ainsi générées entraînent la rotation d'un tour complet de l'aiguille nouvellement sélectionnée à vitesse accélérée. Le bouton 12 a pour fonction de commander le moteur entraînant l'aiguille sélectionnée. En effet, chaque pression sur le poussoir 12 provoque la production d'une impulsion par l'unité 28 de gestion des entrées, envoyée au compteur correspondant à l'aiguille sélectionnée via la ligne de commande 36 faisant ainsi fonctionner l'unité motrice correspondante. De préférence et de manière connue, chaque pression courte sur le bouton 12 entraîne la rotation d'un pas de l'aiguille correspondante, tandis qu'une pression longue entraîne la production d'un train d'impulsions et donc sa rotation à vitesse accélérée. Lorsque la montre se trouve en mode d'ajustement des petits cadrans, une nouvelle pression simultanée sur les boutons 12 et 13 désactive ce mode et les compteurs 25 à 27, faisant ainsi passer la montre en mode d'utilisation courante avec, de préférence, une rotation simultanée de 360 degrés des aiguilles 8 à 10, à vitesse accélérée.

Ainsi, le procédé de réglage de la position de repos des aiguilles 8, 9 et 10 fait exclusivement appel aux fonctions des boutons-poussoirs 12 et 13 telles que décrites ci-dessus. De ce fait, une telle structure permet de se passer de tout contact électrique au niveau de la tige-couronne 11. Ceci procure à la fois un gain de place dans le boîtier, représentant ainsi un avantage important pour la fabrication de montres de taille réduite, et une économie par rapport au nombre de pièces utilisées, ce qui représente un avantage important pour la fabrication de montres produites à grand nombre d'exemplaires.

Le déroulement type d'une séquence de réglage de la position de repos des ces aiguilles est schématisé par les diagrammes des figures 3 et 4, où les notations suivantes sont utilisées :
P12 signifie que l'utilisateur exerce une pression courte sur le bouton 12;
P13 signifie que l'utilisateur exerce une pression courte sur le bouton 13;
PP12 signifie que l'utilisateur exerce une pression longue sur le bouton 12;
Δt₁ représente un intervalle de temps de l'ordre du dixième de seconde; et
Δt₂ représente un intervalle de temps de l'ordre de quelques secondes.

La montre se trouve tout d'abord en mode d'utilisation courante 38, c'est-à-dire qu'elle indique simplement l'heure courante par le moyen des aiguilles 3, 4 et du cadran 2. En outre, les aiguilles de chronographe 8 à 10 sont immobiles, dans leur position de repos. Supposons qu'au moins une de ces aiguilles 8 à 10 a sa position de repos qui ne se situe pas à la position zéro du petit cadran correspondant, de sorte qu'un réglage de sa position de repos est nécessaire. Ceci peut arriver, comme on l'a vu précédemment, lorsque la pile est mise en place lors de la fabrication ou remplacée ultérieurement. C'est pourquoi il est utile de prévoir des moyens pour que l'utilisateur puisse effectuer ce réglage lui-même, et surtout pour qu'un démontage de la montre ne soit pas indispensable. On comprend donc que ce système qui est pratique pour tout type de montre-chronographe électronique à cadrans supplémentaires l'est d'autant plus pour des montres qui ne se démontent plus une fois leur construction achevée. On peut voir sur la figure 3 en 39, 40 et 41 que si l'utilisateur ne presse aucun bouton, la montre reste naturellement en mode d'utilisation courante.

Si l'utilisateur presse le bouton 12, ce qui est représenté en 42, le chronographe est enclenché et deux options se présentent alors. En référence 43, s'il ne presse pas le bouton 13 dans une fenêtre de temps Δt₁, de préférence de l'ordre du dixième de seconde, cette fenêtre étant déterminée à la fabrication et éventuellement modifiable ultérieurement par un réparateur, le chronographe continue de tourner, ce qui est représenté par la référence 42a. Dans ce cas, les deux boutons-poussoirs 12 et 13 remplissent les fonctions classiques, non représentées, à savoir qu'une nouvelle pression sur le bouton 12 arrête le chronographe et le temps mesuré est affiché, tandis qu'une pression sur le bouton 13 affiche un temps intermédiaire mesuré. Ainsi, le chronographe continue à fonctionner jusqu'à ce que le bouton 12 soit à nouveau pressé. Une fois que le chronographe est arrêté, une pression sur le bouton 13 a pour effet de faire revenir les trois aiguilles 8, 9 et 10 à leur position de repos à vitesse accélérée, ce qui ramène la montre dans son mode d'utilisation courante 38. Si après la première pression sur le bouton 12, l'utilisateur presse le bouton 13 dans la fenêtre de temps Δt₁, en 43, le mode d'ajustement des petits cadrans 45 est activé, ce que confirme une rotation rapide de 360 degrés des trois aiguilles 8, 9 et 10. Dans ce cas et selon un mode préféré de réalisation, le chronographe est réinitialisé avant l'activation du mode d'ajustement.

Si l'utilisateur commence par appuyer sur le bouton 13, ce qui est représenté en 41, le mode d'ajustement 45 est activé à la condition qu'il presse le bouton 12 dans la fenêtre de temps Δt₁, ce qui est représenté en 44, sinon il ne se passe rien, 40, et la montre reste dans son mode d'utilisation courante 38.

Le diagramme de la figure 4 décrit en détail la séquence de manipulations à effectuer pour procéder au réglage de la position de repos des aiguilles 8, 9 et 10, selon un mode de réalisation préféré de l'invention. La première étape 45 de la figure 4 correspond donc à la dernière étape de la figure 3. On peut noter qu'une inactivité prolongée de l'utilisateur pendant un temps supérieur à Δt₂, c'est-à-dire environ 5 secondes dans ce mode de réalisation, entraîne la désactivation spontanée du mode d'ajustement des petits cadrans et le retour de la montre à son mode d'utilisation courante. Notons également que cette désactivation peut intervenir à n'importe quelle étape de la séquence de réglage, et est signalée à l'utilisateur par une rotation rapide d'un tour complet des trois aiguilles 8, 9 et 10.

Une fois le mode d'ajustement des petits cadrans activé, l'utilisateur doit appuyer sur le bouton 13 dans l'intervalle de temps Δt₂, ce qui est représenté en 46, afin de sélectionner le petit cadran 5 et l'aiguille 8, en 48, ce qui est confirmé par la rotation rapide d'un tour complet de ladite aiguille. Celle-ci peut alors être réglée, par manipulation du bouton 12, ce qui est schématisé en 49 et 50. En effet, dans ce mode l'aiguille 8 est commandée par le bouton 12, via un moteur, de telle sorte qu'une pression courte entraîne une rotation de l'aiguille 8 d'une unité du petit cadran 5, tandis qu'une pression longue entraîne une rotation continue de l'aiguille à vitesse accélérée. Une fois le réglage de l'aiguille 8 effectué, on se trouve en 51, où l'utilisateur peut soit presser sur le bouton 13 avant l'expiration d'un temps Δt₂ pour sélectionner une autre aiguille, soit attendre la désactivation spontanée du mode de réglage s'il n'a pas d'autre réglage à faire. A chaque nouvelle pression sur le bouton 13 est effectué le passage au petit cadran suivant dans le sens horaire. Le petit cadran sélectionné est à chaque fois mis en évidence par la rotation rapide d'un tour complet de l'aiguille correspondante, ceci étant schématisé sur le diagramme par les références 51 à 54. Lorsque le réglage de la position de repos est réalisé pour chaque aiguille, on se trouve en 55, et l'utilisateur peut soit attendre pendant le temps Δt₂, soit presser sur les boutons 12 et 13 dans un intervalle de temps inférieur à Δt₁ pour désactiver le mode d'ajustement des petits cadrans en 47, et revenir en mode d'utilisation courante 38.

Bien entendu, la description qui précède correspond à un mode préféré de réalisation de l'invention et ne peut en aucun cas être considérée comme limitant sa portée. On peut en effet facilement imaginer des séquences de programmation différentes pour le microcontrôleur, de sorte que la méthode de réglage de la position de repos des aiguilles supplémentaires peut être différente. On peut également prévoir un nombre différent de petits cadrans pour le chronographe, un affichage de la date du jour dont le réglage est éventuellement effectué à partir de la tige-couronne, de façon classique.

## Revendications

1. Montre-chronographe (1) électronique analogique comportant au moins un premier moteur commandant des aiguilles (3, 4) pour afficher l'heure courante, au moins un deuxième moteur commandant au moins une aiguille de chronographe (8, 9, 10), une tige-couronne (11) destinée au réglage de l'heure courante et deux boutons-poussoirs (12, 13) destinés à commander les fonctions du chronographe, la montre comportant deux modes de fonctionnement pour le chronographe, le premier de ces modes étant le mode de fonctionnement courant (38) dans lequel le chronographe remplit les fonctions départ, arrêt, remise à zéro et mesure d'un temps intermédiaire, le deuxième mode de fonctionnement étant un mode de réglage (45) de la position de repos de l'aiguille de chronographe, les deux boutons-poussoirs (12, 13) étant associés à des moyens (25 à 30, 36) pour accéder au mode de réglage de la position de repos de l'aiguille de chronographe et effectuer ledit réglage **caractérisée en ce que** lesdits moyens (25 à 30, 36) sont agencés pour être mis en action indépendamment de la position de la tige-couronne (11).

2. Montre-chronographe électronique analogique selon la revendication 1, **caractérisée en ce qu'**elle comporte au moins trois aiguilles de chronographe (8, 9, 10) susceptibles d'afficher les temps chronométrés sur des petits cadrans (5, 6, 7) distincts.

3. Montre-chronographe électronique analogique selon la revendication 2, **caractérisée en ce que** chacune desdites trois aiguilles (8, 9, 10) est commandée par son propre moteur.

4. Montre-chronographe électronique analogique selon l'une des revendications précédentes, **caractérisée en ce que** lesdits moyens (25 à 30, 36) sont également conçus pour qu'une pression simultanée des deux boutons-poussoirs (12, 13) provoque le passage en mode de réglage (45) de la position de repos de ladite aiguille (8, 9, 10) de chronographe.

5. Montre-chronographe électronique analogique selon l'une des revendications précédentes, **caractérisée en ce que** lesdits moyens (25 à 30, 36) sont également conçus pour faire tourner ladite ou lesdites aiguilles de chronographe de 360 degrés à vitesse accélérée lorsque ledit mode de réglage de la position de repos est sélectionné.

6. Montre-chronographe électronique analogique selon l'une des revendications 2, 3 ou 5, **caractérisée en ce que** les moyens (28, 29, 30) sont également conçus, lorsqu'elle est en mode de réglage de la position de repos desdites aiguilles, pour qu'à un premier desdits boutons-poussoirs (13) est associé le choix de l'aiguille (8, 9, 10) à régler, et pour qu'à l'autre bouton-poussoir (12) est associé la fonction de réglage de la position de repos de ladite aiguille choisie.

7. Montre-chronographe électronique analogique selon la revendication 6, **caractérisée en ce que** lesdits moyens (25 à 29, 36) sont également conçus pour que ladite aiguille (8, 9, 10) choisie tourne de 360 degrés à vitesse accélérée en réponse à l'actionnement dudit premier bouton-poussoir (13).

8. Procédé de réglage de la position de repos des aiguilles de chronographe (8, 9, 10) d'une montre-chronographe (1) électronique analogique comportant des aiguilles (3, 4) pour afficher l'heure, au moins deux aiguilles (8, 9, 10) de chronographe, une tige-couronne (11) destinée au réglage de l'heure et de la minute et deux boutons-poussoirs (12, 13) destinés à commander les fonctions du chronographe, la montre comportant deux modes (38, 45) de fonctionnement pour le chronographe, le premier de ces modes (38) étant le mode de fonctionnement courant dans lequel le chronographe remplit les fonctions départ, arrêt, remise à zéro et mesure d'un temps intermédiaire, le deuxième mode (45) de fonctionnement étant un mode de réglage de la position de repos des aiguilles de chronographe (8, 9, 10), le procédé comportant les étapes consistant à:
- exercer, indépendamment de la position de ladite tige-couronne (11), une pression simultanément sur lesdits boutons-poussoirs (12, 13) pour activer le mode de réglage de la position de repos desdites aiguilles (8, 9, 10) de chronographe
- exercer au moins une pression sur un premier bouton-poussoir (13) pour sélectionner l'aiguille de chronographe dont la position de repos est à régler
- exercer des pressions discrètes ou une pression continue sur l'autre bouton-poussoir (12) pour faire tourner l'aiguille choisie à vitesse accélérée jusqu'à obtenir le réglage souhaité
- recommencer à partir de la deuxième étape pour régler la position de repos desdites autres aiguilles de chronographe si nécessaire
- attendre quelques secondes ou presser simultanément sur lesdits deux boutons-poussoirs (12, 13) pour désactiver le mode de réglage de la position de repos des aiguilles de chronographe.

9. Procédé de réglage de la position de repos des aiguilles de chronographe selon la revendication 8, **caractérisé en ce qu'**à l'activation du mode de réglage de la position de repos des aiguilles de chronographe (8, 9, 10), lesdites aiguilles effectuent une rotation de 360 degrés à vitesse accélérée pour valider le changement de mode.

10. Procédé de réglage de la position de repos des aiguilles de chronographe selon l'une des revendications 8 ou 9, **caractérisé en ce que** dans le mode de réglage de la position de repos des aiguilles de chronographe (8, 9, 10) chaque pression sur ledit premier bouton-poussoir (13) permettant de sélectionner une desdites aiguilles est validée par une rotation de 360 degrés à vitesse accélérée de l'aiguille sélectionnée.

11. Procédé de réglage de la position de repos des aiguilles de chronographe selon l'une des revendications 8 à 10, **caractérisé en ce que** la sortie du mode (45) de réglage de la position de repos des aiguilles de chronographe (8, 9, 10) est validée par une rotation de 360 degrés à vitesse accélérée desdites aiguilles.

## Claims

1. Analogue electronic chronograph watch (1) including at least a first motor driving hands (3, 4) for displaying the current time, at least a second motor driving at least a chronograph hand (8, 9, 10), a stem-crown (11) for adjusting the current time and two push-buttons (12, 13) for controlling the chronograph functions, the watch comprising two operating modes for the chronograph, the first of these modes being the current operating mode (38) in which the chronograph fulfils at least the start, stop, zero reset functions, the second operating mode being a mode for adjusting (45) the rest position of the chronograph hand, the two push-buttons (12, 13) being associated with means (25 to 30, 36) for accessing the rest position adjustment mode of the chronograph hand and performing said adjustment, **characterized in that** said means (25 to 30, 36) are arranged so as to be activated independently of the position of the stem-crown (11).

2. Analogue electronic chronograph watch according to claim 1, **characterised in that** it includes at least three chronograph hands (8, 9, 10) capable of displaying the measured times on distinct small dials (5, 6, 7).

3. Analogue electronic chronograph watch according to claim 2, **characterised in that** each of said three hands (8, 9, 10) is driven by its own motor

4. Analogue electronic chronograph watch according to any of the previous claims, **characterised in that** said means (25 to 30, 36) are also designed so that a simultaneous application of pressure on the two push-buttons (12, 13) causes the watch to pass into the rest position adjustment mode (45) for said chronograph hand (8, 9, 10).

5. Analogue electronic chronograph watch according to any of the previous claims, **characterised in that** said means (25 to 30, 36) are also designed so that a simultaneous application of pressure on the two push-buttons (12, 13) causes the watch to pass into the rest position adjustment mode (45) for said chronograph hand (8, 9, 10).

6. Analogue electronic chronograph watch according to any of claims 2, 3 or 5, **characterised in that** the means (28, 29, 30) are also designed, when it is in the rest position adjustment mode for said hands, so that the choice of hand (8, 9, 10) to be adjusted is associated with a first of said push-buttons (13), and that the function of adjusting the rest position of said selected hand is associated with the other push-button (12).

7. Analogue electronic chronograph watch according to claim 6, **characterised in that** said means (25 to 29, 36) are also designed so that said selected hand (8, 9, 10) rotates through 360 degrees at accelerated speed in response to activation of said first push-button (13).

8. Method for adjusting the rest position of the chronograph hands (8, 9, 10) of an analogue electronic chronograph watch (1) including hands (3, 4) for displaying the current time, at least two chronograph hands (8, 9, 10), a stem-crown (11) for adjusting the hour and minute hands and two push-buttons (12, 13) for controlling the chronograph functions, the watch including two operating modes (38, 45) for the chronograph, the first of these modes (38) being the current operating mode in which the chronograph fulfils the start, stop, zero reset and intermediate time measurement functions, the second operating mode (45) being a mode for adjusting the rest position of the chronograph hands (8, 9, 10), the method including the steps of :
- exerting pressure, independently from the position of said stem-crown (11), simultaneously on said two push-buttons (12, 13) to activate the rest position adjustment mode for said chronograph hands (8, 9, 10),
- exerting at least one application of pressure on a first push-button (13) to select the chronograph hand whose rest position has to be adjusted,
- exerting discrete applications of pressure or continuous pressure on the other push-button (12) to make the selected hand rotate at accelerated speed until the desired adjustment is obtained,
- beginning again from the second step to adjust the rest position of said other chronograph hands if necessary,
- waiting a few seconds or pressing both push-buttons (12, 13) simultaneously to deactivate the chronograph hand rest position adjustment mode.

9. Method for adjusting the rest position of chronograph hands according to claim 8, **characterised in that** when the rest position adjustment mode for the chronograph hands (8, 9, 10) is activated, said hands effect a rotation of 360 degrees at accelerated speed to confirm the change of mode.

10. Method for adjusting the rest position of chronograph hands according to any of claims 8 or 9, **characterised in that** in the rest position adjustment mode for the chronograph hands (8, 9, 10), each application of pressure on said first push-button (13) allowing one of said hands to be selected, is confirmed by a rotation of 360 degrees at accelerated speed by the hand selected.

11. Method for adjusting the rest position of chronograph hands according to any of claims 8 to 10, **characterised in that** the change out of the rest position adjustment mode (45) for the chronograph hands (8, 9, 10) is confirmed by a rotation of 360 degrees at accelerated speed by said hands.

## Patentansprüche

1. Elektronische analoge Chronographen-Uhr (1), die wenigstens einen ersten Motor, der die Zeiger (3, 4) zum Anzeigen der momentanen Uhrzeit steuert, wenigstens einen zweiten Motor, der wenigstens einen Chronographen-Zeiger (8, 9, 10) steuert, eine Kronenwelle (11), die dazu bestimmt ist, die momentane Uhrzeit einzustellen, und zwei Stelldruckknöpfe (12, 13), die dazu bestimmt sind, die Funktionen des Chronographen zu steuern, umfasst, wobei die Uhr zwei Betriebsarten für den Chronographen aufweist, wovon die erste die übliche Betriebsart (38) ist, in der der Chronograph die Funktionen des Startens, Anhaltens, Rücksetzens auf Null und Messens einer Zwischenzeit erfüllt, während die zweite Betriebsart eine Betriebsart (45) zum Einstellen der Ausgangsstellung des Chronographen-Zeigers ist, wobei die zwei Stelldruckknöpfe (12, 13) Mitteln (25 bis 30, 36) zugeordnet sind, um auf die Betriebsart zum Einstellen der Ausgangsstellung des Chronographen-Zeigers zuzugreifen und um die Einstellung vorzunehmen, **dadurch gekennzeichnet, dass** die Mittel (25 bis 30, 36) dazu ausgelegt sind, unabhängig von der Position der Kronenwelle (11) betätigt zu werden.

2. Elektronische analoge Chronographen-Uhr nach Anspruch 1, **dadurch gekennzeichnet, dass** sie wenigstens drei Chronographen-Zeiger (8, 9, 10) umfasst, die die gemessenen Zeiten auf verschiedenen kleinen Zifferblättern (5, 6, 7) anzeigen können.

3. Elektronische analoge Chronographen-Uhr nach Anspruch 2, **dadurch gekennzeichnet, dass** jeder der drei Zeiger (8, 9, 10) durch seinen eigenen Motor gesteuert wird.

4. Elektronische analoge Chronographen-Uhr nach einem der vorhergehenden Ansprüche, **dadurch gekennzeichnet, dass** die Mittel (25 bis 30, 36) außerdem so entworfen sind, dass ein gleichzeitiger Druck auf beide Stelldruckknöpfe (12, 13) den Übergang in die Betriebsart (45) zum Einstellen der Ausgangsstellung des Chronographen-Zeigers (8, 9, 10) hervorruft.

5. Elektronische analoge Chronographen-Uhr nach einem der vorhergehenden Ansprüche, **dadurch gekennzeichnet, dass** die Mittel (25 bis 30, 36) außerdem so entworfen sind, dass der oder die Chronographen-Zeiger mit erhöhter Geschwindigkeit um 360 Grad gedreht werden, wenn die Betriebsart zum Einstellen der Ausgangsstellung gewählt ist.

6. Elektronische analoge Chronographen-Uhr nach einem der Ansprüche 2, 3 oder 5, **dadurch gekennzeichnet, dass** die Mittel (28, 29, 30) außerdem so entworfen sind, dass dann, wenn sie in der Betriebsart zum Einstellen der Ausgangsstellung der Zeiger ist, ein erster Stelldruckknopf (13) der Wahl des einzustellenden Zeigers (8, 9, 10) zugeordnet ist und der andere Stelldruckknopf (12) der Funktion zum Einstellen der Ausgangsstellung des gewählten Zeigers zugeordnet ist.

7. Elektronische analoge Chronographen-Uhr nach Anspruch 6, **dadurch gekennzeichnet, dass** die Mittel (25 bis 29, 36) außerdem so entworfen sind, dass sich der gewählte Zeiger (8, 9, 10) in Reaktion auf die Betätigung des ersten Stelldruckknopfes (13) mit erhöhter Geschwindigkeit um 360 Grad dreht.

8. Verfahren zum Einstellen der Ausgangsstellung von Chronographen-Zeigern (8, 9, 10) einer elektronischen analogen Chronographen-Uhr (1), die Zeiger (3, 4) zum Anzeigen der Uhrzeit, wenigstens zwei Chronographen-Zeiger (8, 9, 10), eine Kronenwelle (11), die dazu bestimmt ist, die Stunde und die Minute einzustellen, und zwei Stelldruckknöpfe (12, 13), die dazu bestimmt sind, die Funktionen des Chronographen zu steuern, umfasst, wobei die Uhr zwei Betriebsarten (38, 45) für den Chronographen aufweist, wovon die erste (38) die Betriebsart für die übliche Funktion ist, in der der Chronograph die Funktionen des Startens, Anhaltens, Rücksetzens auf Null und Messens einer Zwischenzeit erfüllt, während die zweite Funktionsbetriebsart (45) eine Betriebsart zum Einstellen der Ausgangsstellung der Zeiger des Chronographen (8, 9, 10) ist, wobei das Verfahren die Schritte umfasst, die darin bestehen:
- unabhängig von der Stellung der Kronenwelle (11) gleichzeitig einen Druck auf die Stelldruckknöpfe (12, 13) auszuüben, um die Betriebsart zum Einstellen der Ausgangsstellung der Zeiger (8, 9, 10) des Chronographen zu aktivieren,
- wenigstens einen Druck auf einen ersten Stelldruckknopf (13) auszuüben, um den Zeiger des Chronographen auszuwählen, dessen Ausgangsstellung eingestellt werden soll,
- diskrete Drücke oder einen ununterbrochenen Druck auf den anderen Stelldruckknopf (12) auszuüben, um den gewählten Zeiger mit erhöhter Geschwindigkeit zu drehen, bis die gewünschte Einstellung erhalten wird,
- erneut bei dem zweiten Schritt zu beginnen, um die Ausgangsstellung der anderen Zeiger des Chronographen einzustellen, falls dies notwendig ist,
- einige Sekunden zu warten oder gleichzeitig auf die beiden Stelldruckknöpfe (12, 13) zu drücken, um die Betriebsart zum Einstellen der Ausgangsstellung der Zeiger des Chronographen zu deaktivieren.

9. Verfahren zum Einstellen der Ausgangsstellung von Chronographen-Zeigern nach Anspruch 8, **dadurch gekennzeichnet, dass** bei der Aktivierung der Betriebsart zum Einstellen der Ausgangsstellung der Chronographen-Zeiger (8, 9, 10) die Zeiger eine Drehung um 360 Grad mit erhöhter Geschwindigkeit ausführen, um die Änderung der Betriebsart zu bestätigen.

10. Verfahren zum Einstellen der Ausgangsstellung von Chronographen-Zeigern nach einem der Ansprüche 8 oder 9, **dadurch gekennzeichnet, dass** in der Betriebsart zum Einstellen der Ausgangsstellung der Chronographen-Zeiger (8, 9, 10) jeder Druck auf den ersten Stelldruckknopf (13), der die Wahl eines der Zeiger ermöglicht, durch eine Drehung um 360 Grad mit erhöhter Geschwindigkeit des ausgewählten Zeigers bestätigt wird.

11. Verfahren zum Einstellen der Ausgangsstellung von Chronographen-Zeigern nach einem der Ansprüche 8 bis 10, **dadurch gekennzeichnet, dass** das Verlassen der Betriebsart (45) zum Einstellen der Ausgangsstellung der Chronographen-Zeiger (8, 9, 10) durch eine Drehung um 360 Grad mit erhöhter Geschwindigkeit der Zeiger bestätigt wird.
